# FASCICULE DE BREVET EUROPEEN

(11) **EP 1 029 334 B1**
(45) Date de publication et mention de la délivrance du brevet: **04.10.2006**
(21) Numéro de dépôt: 99941683.7
(22) Date de dépôt: 03.09.1999
(51) Int. Cl.: H01H 51/06

(54) **CONTACTEUR DE DEMARREUR COMPORTANT UN NOYAU MAGNETIQUE FIXE EN PLUSIEURS PARTIES**
ANLASSER-SCHÜTZ MIT MEHRTEILIGEN MAGNETKERN
STARTING SWITCH COMPRISING A FIXED MAGNETIC CORE IN SEVERAL PARTS

(30) Priorité: 03.09.1998 FR 9811121
(43) Date de publication de la demande: 23.08.2000
(73) Titulaire: VALEO EQUIPEMENTS ELECTRIQUES MOTEUR, 94017 Creteil (FR)
(72) Inventeur: QUENTRIC, Jean-François, F-69720 St Bonnet De Mure (FR)
(74) Mandataire: Gamonal, Didier
(86) Numéro de dépôt international: PCT/FR1999/002100
(87) Numéro de publication internationale: WO 2000/014758

(56) Documents cités:
- DE-C- 900 847
- FR-A- 2 548 280
- US-A- 3 822 469

## Description

L'invention concerne un actionneur électromagnétique d'un lanceur d'un démarreur de véhicule automobile, également appelé contacteur du démarreur.

L'invention concerne plus particulièrement un contacteur pour un démarreur de véhicule automobile, du type comportant un noyau magnétique mobile qui se déplace axialement sous l'effet d'un champ magnétique créé par un bobinage comportant au moins un conducteur électrique enroulé autour d'un corps d'une bobine, et du type comportant un noyau magnétique fixe qui s'étend transversalement à une extrémité axiale avant du bobinage, du type dans lequel le noyau fixe comporte un fût arrière qui est reçu axialement dans la bobine et qui comporte un perçage axial destiné à permettre le passage d'une tige de contact mobile, et du type dans lequel le noyau fixe comporte un disque annulaire avant, qui est assemblé au fût arrière, et qui est monté dans un logement cylindrique du contacteur.

De manière connue, le champ magnétique créé par le conducteur électrique enroulé autour du corps de la bobine d'un contacteur suit des lignes de champ qui sont sensiblement axiales à l'intérieur de la bobine et qui présentent la forme de boucles se refermant sur elles-mêmes à l'extérieur de la bobine.

Selon une conception connue, le noyau magnétique fixe est généralement une pièce de fer doux qui permet d'assurer la continuité de passage du flux magnétique entre la carcasse du démarreur et le noyau mobile.

Ainsi, les lignes de champ se referment sur elles-mêmes au voisinage immédiat de la bobine, ce qui permet d'augmenter le rendement de l'électroaimant et de réduire la puissance électrique consommée par celui-ci.

Généralement, les noyaux magnétiques fixes utilisés dans la fabrication de démarreurs conventionnels sont en une seule pièce, et réalisés par un procédé conventionnel d'extrusion.

Un inconvénient majeur de ces noyaux réside dans la complexité de leurs formes géométriques qui rend leur fabrication coûteuse.

Pour résoudre ce problème, il a déjà été proposé de réaliser des noyaux magnétiques fixes en deux parties, correspondant respectivement au fût arrière et au disque avant du noyau fixe. Dans ce type de conception, le fût arrière, de formes simples, est obtenu par extrusion, décolletage, ou frittage, tandis que le disque avant est obtenu par un procédé de découpe à la presse dans une tôle épaisse.

Toutefois, l'épaisseur du disque avant, qui est une disposition constructive indispensable pour offrir un guidage satisfaisant de la tige de contact mobile liée au noyau mobile, est telle que sa découpe à la presse impose de faibles cadences de production et nécessite une presse de forte puissance, ce qui fait de la fabrication du disque avant une opération coûteuse.

Le document FR-A-2 548 280 divulgue un contacteur pour un démarreur du type comportant un noyau magnétique mobile qui se déplace axialement sous l'effet d'un champ magnétique crée par une bobine, et comprenant un noyau magnétique fixe comportant un disque annulaire constitué d'un empilage de tôles l'invention propose un noyau magnétique fixe de fabrication simplifiée.

Dans ce but, l'invention propose un contacteur pour un démarreur de véhicule automobile selon la revendication 1.

Selon d'autres caractéristiques de l'invention:
- les tôles sont des tôles fines découpées à la presse ;
- les tôles comportent des moyens d'agrafage les unes aux autres, et des moyens de liaison au fût arrière ;
- les moyens de liaison des tôles au fût arrière comportent un trou de centrage, formé dans chacune des tôles, qui permet d'emmancher à force l'empilage de tôles sur une couronne appartenant au fût arrière ;
- la longueur axiale de la couronne est égale à l'épaisseur de l'empilage de tôles, l'extrémité avant de la couronne affleurant la face annulaire avant de la tôle d'extrémité avant ;
- l'empilage de tôles comporte une tôle d'extrémité avant comportant une patte radiale découpée à proximité de la périphérie de la tôle d'extrémité avant, de manière à recevoir un conducteur électrique de masse de la bobine et être rabattue pour bloquer mécaniquement le conducteur sur la tôle d'extrémité avant ;
- la tôle d'extrémité avant comporte au moins deux ergots découpés qui s'étendent axialement vers l'avant pour la fixation d'une carte électronique, notamment par soudage ou brasage ;
- la tôle d'extrémité avant est étamée pour faciliter le soudage de la carte électronique ;
- la tôle d'extrémité avant comporte sur sa tranche au moins trois pointes qui s'étendent radialement vers l'extérieur, de manière à pénétrer le matériau du logement cylindrique d'une carcasse du contacteur dans lequel l'empilage est emboîté axialement pour assurer un contact électrique entre l'empilage de tôles et la carcasse .

D'autres caractéristiques et avantages de l'invention apparaîtront à la lecture de la description détaillée qui suit pour la compréhension de laquelle on se reportera aux dessins annexés dans lesquels :
- la figure 1 est une vue en coupe axiale d'une partie avant d'un contacteur, représentant un noyau fixe en une seule pièce selon l'état de la technique ;
- la figure 2 est une vue en perspective éclatée d'un noyau fixe en deux parties selon l'état de la technique ;
- la figure 3 est une vue d'un noyau fixe en deux parties selon un premier mode de réalisation de l'invention, représenté en coupe axiale dans le plan de ses rainures axiales périphériques ;
- la figure 4 est une vue en perspective éclatée du noyau fixe selon la figure 3 ;
- la figure 5 est une vue du noyau fixe selon la figure 4 qui est représenté en coupe axiale suivant le plan 5-5 de la figure 4 dans le plan de la patte radiale de sa tôle d'extrémité avant ;
- la figure 6 est une vue d'un noyau fixe en deux parties selon un deuxième mode de réalisation de l'invention, dont la tôle d'extrémité avant comporte des ergots, et qui est représenté en coupe axiale dans le plan 6-6 de la figure 7 ;
- la figure 7 est une vue éclatée en perpective du noyau fixe selon la figure 6, et d'une carte électronique associée ; et
- la figure 8 est une vue en perspective d'une tôle d'extrémité avant comportant des pointes, conformément à un troisième mode de réalisation de l'invention.

Dans la description qui va suivre, des chiffres de référence identiques désignent des pièces identiques ou ayant des fonctions similaires.

On a représenté sur la figure 1 un contacteur 10 de démarreur (non représenté) destiné à équiper un moteur à combustion de véhicule automobile.

De manière connue, le contacteur de démarreur 10 comporte une carcasse 12 sensiblement cylindrique et qui comporte d'avant en arrière, c'est à dire de la droite vers la gauche, un alésage 14 de grand diamètre et un alésage 16 de petit diamètre. L'alésage 14 de grand diamètre comporte à son extrémité avant une portée cylindrique intérieure chanfreinée 15 dont la fonction sera décrite ultérieurement. Une surface d'épaulement 18 délimite les deux alésages 14 et 16.

L'alésage de grand diamètre 14 reçoit une bobine 20 qui est immobilisée axialement, suivant l'axe longitudinal X-X du contacteur par la surface d'épaulement 18. La bobine 20 est sensiblement cylindrique et comporte un alésage intérieur 22 d'un diamètre sensiblement égal à celui de l'alésage intérieur de petit diamètre 16 de la carcasse 12, de sorte que, lorsque la bobine 20 est montée dans la carcasse 12, l'alésage intérieur 22 de la bobine 20 est aligné suivant l'axe X-X avec l'alésage de petit diamètre 16 de la carcasse 12.

L'alésage intérieur de petit diamètre 16 et l'alésage intérieur 22 de la bobine reçoivent en coulissement axial un noyau magnétique mobile 24. L'ensemble de la bobine 20 et du noyau magnétique 24 forment un électroaimant qui est susceptible de commander le fonctionnement du démarreur du véhicule.

Le détail du fonctionnement de l'électroaimant et du noyau fait partie de l'état de la technique et, à ce titre, ne sera pas développé dans la présente description.

Comme représenté à la figure 1, un noyau magnétique fixe 26 est agencé à l'extrémité axiale avant de la bobine 20.

Le noyau magnétique fixe 26 comporte un fût arrière 28, sensiblement cylindrique, qui est reçu axialement dans l'alésage intérieur 22 de la bobine 20, et un disque annulaire avant 30, qui est reçu dans un logement cylindrique 11 à l'avant de l'alésage intérieur 14 de grand diamètre et formé dans la carcasse 12. Le disque 30 est plaqué contre l'extrémité avant 32 de la bobine 20 par un capot 34. Le capot 34 est serti dans la portée cylindrique intérieure chanfreinée 15 de la carcasse 12 et ferme axialement l'alésage intérieur 14 de grand diamètre de la carcasse 12.

Avantageusement, le fût arrière 28 comporte, de l'arrière vers l'avant, une portée tronconique arrière mâle 36 qui est destinée à être reçue dans une portée tronconique femelle complémentaire 38 du noyau magnétique mobile, et un corps cylindrique avant 41, la portée tronconique femelle 38 et le corps cylindrique 41 délimitant une surface d'épaulement 40. La surface d'épaulement 40 est destinée à servir de butée à une face cylindrique annulaire 42 d'extrémité avant du noyau magnétique mobile 24 lors de ses déplacements axiaux. Le noyau magnétique fixe 26 est percé en son centre d'un trou 44 destiné à permettre le passage et le guidage d'une tige de contact mobile 46 qui est susceptible d'être commandée dans ses déplacements axiaux par les mouvements axiaux du noyau magnétique mobile 24 pour établir, par l'intermédiaire de la plaque de contact 47 qu'elle porte, un contact électrique entre deux bornes 48 portées par le capot 34 de fermeture de la carcasse 12.

Le détail de fonctionnement de la tige de contact mobile électrique 46 en relation avec les bornes 48 du capot 34, connu de l'état de la technique, ne sera pas développé dans cette description.

Par ailleurs, le noyau magnétique fixe 26 est en contact avec un corps métallique 50 de la bobine 20. Le noyau magnétique fixe 26 est lui-même réalisé en un matériau magnétique et réalise avantageusement la fermeture du circuit magnétique dont fait partie la bobine 20, de sorte que, lorsqu'un courant parcourt le bobinage de la bobine 20, les lignes de champ à l'intérieur de la bobine 20 sont sensiblement axiales et parallèles à l'axe X-X.

Suivant l'état de la technique, le noyau magnétique fixe est une pièce en matériau métallique magnétique réalisée d'un seul tenant comme illustré à la figure 1. Conventionnellement, le noyau magnétique fixe est réalisé par extrusion, ce qui, compte tenu des formes complexes qu'il comporte, telles que la portée tronconique 36, la surface d'épaulement 40, ou encore le trou 44 de passage de la tige de contact mobile 46, en fait une pièce relativement coûteuse à fabriquer.

La figure 2 représente un autre état de la technique dans lequel le noyau magnétique fixe 26 est réalisé en deux pièces, le fût arrière 28 et le disque avant 30 étant réalisés séparément.

L'ensemble du fût arrière 28 et du disque 30 présente des formes similaires au noyau magnétique fixe 26 décrit précédemment en référence à la figure 1. Le fût arrière 28 comporte, d'arrière en avant, la portée tronconique 36, le corps cylindrique 41, et une couronne cylindrique axiale avant 54 dont le diamètre intérieur correspond au diamètre du trou 44 précédemment décrit, et dont le diamètre extérieur, nettement inférieur à celui du corps cylindrique 41, est destiné à permettre le centrage du disque avant 30 en étant reçu dans un trou 56 de centrage du disque avant 30. De cette manière, le disque avant 30 peut être assemblé au fût arrière 28, et l'ensemble forme ainsi le noyau magnétique fixe 26.

Cette conception permet de réaliser un noyau magnétique fixe 26 en deux parties, le fût arrière 28 étant réalisé par extrusion, décolletage ou frittage, tandis que le disque avant 30 est obtenu par découpe à la presse, ce qui permet de réduire notablement les coûts de fabrication d'un noyau magnétique fixe 26 tel que décrit.

Toutefois, la fabrication du disque avant 30 nécessite, de par son épaisseur, l'emploi d'une presse hydraulique de forte puissance et le temps de découpe d'un tel disque avant 30 est élevé, donc coûteux.

Selon le mode de réalisation représenté aux figures 3 à 5, l'invention permet de remédier à cet inconvénient. Comme c'est le cas pour le noyau magnétique fixe 26 décrit en référence à la figure 2, le noyau magnétique fixe 26 en deux parties représenté aux figures 3 à 5 comporte un fût arrière 28, identique à celui décrit en référence à la figure 2.

En revanche, le disque avant 30 est composé d'un assemblage de tôles fines 32, ici au nombre de quatre, empilées axialement les unes sur les autres, et dont l'empilage forme un disque avant 30 de forme générale similaire à celui précédemment décrit en référence à la figure 2. Chaque tôle 32 comporte un trou de centrage 56, de diamètre égal à celui du disque avant 30, précédemment décrit en référence à la figure 2, et l'empilage des tôles 32 est d'une épaisseur totale qui est égale à celle de la couronne 54 du fût arrière 28, de sorte que l'extrémité annulaire avant 55 de la couronne 54 est située dans le plan transversal de la face avant 33_{E} de tôle d'extrémité avant 32_{E} de l'empilage.

Chaque tôle 32 peut être avantageusement découpée à l'aide d'une presse hydraulique de faible puissance, et en temps réduit, ce qui permet d'abaisser notablement les coûts de fabrication.

Avantageusement, les tôles 32 sont par la suite liées les unes aux autres par des agrafes (non représentées) de façon à former le disque avant 30.

Comme on le voit sur les figures 3 et 4, l'empilage des tôles 32 qui constitue le disque avant 30 comporte à sa périphérie deux rainures axiales 58, diamétralement opposées, qui sont destinées à permettre le passage d'un conducteur électrique 60 de masse de la bobine 20. Avantageusement, les rainures 58 de l'assemblage de tôles 32 qui forme le disque avant 30 sont obtenues par une découpe similaire pratiquée dans chacune des tôles 32.

Comme on peut le voir sur les figures 4 et 5, le disque 32_{E} d'extrémité avant comporte sur sa face externe 33_{E} une patte radiale 62 qui est découpée par exemple par poinçonnage dans le disque d'extrémité avant 32_{E}, et qui est susceptible d'être écartée par pliage pour laisser passer le conducteur électrique de masse 60 puis rabattue axialement vers l'arrière pour l'immobiliser par rapport au disque avant 30. De la sorte, lorsque l'extrémité 61 du conducteur électrique de masse 60 est soudée sur le disque d'extrémité avant 32_{E}, la patte radiale 62 garantit une bonne tenue mécanique du fil conducteur 60 sur le disque avant 30 en déchargeant la soudure du conducteur électrique de masse 60 des contraintes mécaniques qui seraient susceptibles de s'y appliquer.

On a représenté sur la figure 6 un deuxième mode de réalisation de l'invention dans lequel la tôle d'extrémité avant 32_{E} de l'assemblage de tôles formant le disque avant 30 comporte des ergots 64 d'orientation sensiblement axiale et tournés vers l'avant, de façon à permettre la fixation par soudage ou brasage d'une carte électronique 66. Les ergots 64 sont au moins au nombre de deux, pour garantir une bonne fixation de la carte électronique 66, mais ce choix n'est pas restrictif et ils peuvent être plus nombreux.

La fabrication du noyau magnétique fixe 26 est similaire à celles du noyau magnétique fixe 26 précédemment décrit en référence aux figures 3 à 5, les ergots 64 étant réalisés de la même façon que la patte radiale 62 précédemment décrite, c'est à dire découpés, par exemple par poinçonnage, à proximité de la périphérie de la tôle d'extrémité 32_{E}, puis repliés perpendiculairement à celle-ci dans la direction axiale X-X de sorte qu'ils s'étendent à l'avant de la tôle d'extrémité 32_{E} qui peut alors être agrafée aux autres tôles 32.

Comme on le voit à la figure 7, la carte électronique 66 associée aux ergots 64 comporte deux lumières 68, sensiblement rectangulaires diamétralement opposées, destinées à être traversées par les ergots 64 pour que ceux-ci soient soudés sur la carte électronique 66. Avantageusement, la tôle d'extrémité 32_{E} est étamée pendant le processus de fabrication du noyau magnétique fixe 26 pour faciliter le soudage de la carte électronique 66 sur les ergots 64.

Par ailleurs, dans le mode de réalisation préféré de l'invention, les ergots 64 de la tôle d'extrémité avant 32_{E} sont alignés radialement avec la rainure 58 formée dans l'empilage de tôles 32, et la carte électronique 66 comporte deux perçages 70, diamétralement opposés et alignés avec les lumières 68, pour permettre le passage du conducteur de masse 60 de la bobine précédemment décrit.

Ainsi, le conducteur de masse 60 de la bobine peut par conséquent être avantageusement soudé directement sur la carte électronique 66.

Enfin, comme l'illustre la figure 8, un troisième mode de réalisation de l'invention comporte un noyau magnétique de construction générale similaire aux précédents qui comporte une tôle 32_{E} dont la tranche 72 comporte quatre pointes 74 destinées à pénétrer le logement cylindrique 11 de la carcasse 12, précédemment décrit en référence à la figure 1. Avantageusement, dans le mode de réalisation préféré de l'invention, les pointes sont au nombre de quatre, mais il suffit que la tôle 32_{E} en comporte au moins trois et qu'elles soient réparties à intervalles angulaires réguliers.

Ainsi, lorsque l'empilage de tôles 32 formant le disque avant 30 est reçu dans l'alésage intérieur 14 de grand diamètre de la carcasse 12, les pointes 74 pénètrent radialement et vers l'extérieur dans le matériau de la carcasse 12 pour assurer un contact électrique de masse satisfaisant entre le noyau magnétique fixe 26 et la carcasse 12 de la bobine.

Avantageusement, l'utilisation d'un empilage de tôles fines permet de réaliser des formes fonctionnelles comme les rainures 58, les ergots 64 ou les pointes 74 par un procédé de fabrication et de mise en oeuvre aisé, ce qui permet un abaissement notable des coûts de production.

## Revendications

1. Contacteur (10) pour un démarreur de véhicule automobile, du type comportant un noyau magnétique mobile (24) qui se déplace axialement sous l'effet d'un champ magnétique créé par une bobine (20), et du type comportant un noyau magnétique (26) fixe qui s'étend transversalement à une extrémité axiale avant du bobinage, du type dans lequel le noyau fixe (26) comporte un fût arrière (28) qui est reçu axialement dans la bobine (20) et qui comporte un perçage axial (44) destiné à permettre le passage d'une tige de contact mobile (46), et du type dans lequel le noyau fixe (26) comporte un disque annulaire avant (30), qui est assemblé au fût arrière (26), et qui est monté dans un logement cylindrique (11) du contacteur (10), le disque avant (30) est constitué d'un empilage de tôles (32) **caractérisé en ce que** le disque avant (30) comporte au moins une rainure axiale périphérique (58).

2. Contacteur (10) selon la revendication 1, **caractérisé en ce que** les tôles (32) sont des tôles (32) fines découpées à la presse.

3. Contacteur (10) selon l'une quelconque des revendications 1 et 2, **caractérisé en ce que** les tôles (32) comportent des moyens d'agrafage les unes aux autres, et des moyens de liaison au fût arrière (26).

4. Contacteur (10) selon la revendication 3, **caractérisé en ce que** les moyens de liaison des tôles au fût arrière (26) comportent une trou de centrage (44), formé dans chacune des tôles (32), qui permet d'emmancher à force l'empilage de tôles (32) sur une couronne (54) appartenant au fût arrière (28).

5. Contacteur (10) selon la revendication 4, **caractérisé en ce que** la longueur axiale de la couronne (54) est égale à l'épaisseur de l'empilage de tôles (32), l'extrémité avant de la couronne affleurant la face annulaire avant de la tôle d'extrémité avant (32_{E}).

6. Contacteur (10) selon l'une quelconque des revendications précédentes, **caractérisé en ce que**

7. Contacteur (10) selon l'une quelconque des revendications 1 à 5, **caractérisé en ce que** l'empilage de tôle (32) comporte une tôle d'extrémité avant (32_{E}) comportant au moins deux ergots (64) découpés qui s'étendent axialement vers l'avant pour la fixation d'une carte électronique (66), notamment par soudage ou brasage.

8. Contacteur (10) selon la revendication précédente **caractérisé en ce que** la carte électronique (66) associée aux ergots (64) comporte deux lumières (68) destinées à être traversées par les ergots (64) pour que ceux-ci soient soudées sur la carte électronique (66).

9. Contacteur (10) selon la revendication précédente **caractérisé en ce que** les ergots (64) de la tôle d'extrémité avant sont alignés radialement avec la rainure (58) formée dans l'empilage de tôles et **en ce que** la carte électronique (66) comporte deux perçages (70) diamétralement opposés et alignés avec les lumières (68) diamétralement opposées pour permettre le passage du conducteur de masse (60). l'empilage de tôles (32) comporte une tôle d'extrémité avant (32_{E}) comportant une patte radiale (62) découpée à proximité de la périphérie de la tôle d'extrémité avant (32_{E}), de manière à recevoir un conducteur électrique de masse (60) de la bobine (20) et être rabattue pour bloquer mécaniquement le conducteur (60) sur la tôle d'extrémité avant (32_{E})

10. Contacteur (10) selon la revendication 7 à 9 **caractérisé en ce que** la tôle d'extrémité avant (32_{E}) est étamée pour faciliter le soudage de la carte électronique (66).

11. contacteur (10) selon l'une quelconque des revendications 7 à 10, **caractérisé en ce que** la tôle d'extrémité avant (32_{E}) comporte sur sa tranche (72) au moins trois pointes (74) qui s'étendent radialement vers l'extérieur, de manière à pénétrer le matériau du logement cylindrique (11) d'une carcasse (12) du contacteur (10) dans lequel l'empilage est emboîté axialement pour assurer un contact électrique entre l'empilage de tôles (32) et la carcasse (12).

## Claims

1. Contactor (10) for a motor vehicle starter, of the type comprising a movable magnetic core (24) which moves axially under the effect of the magnetic field created by a coil (20), and of the type comprising a fixed magnetic core (26) which extends transversely at a front axial end of the winding, of the type in which the fixed core (26) comprises a rear barrel (28) which is received axially in the coil (20) and which comprises an axial drilling (44) intended to allow the passage of a movable contact rod (46), and of the type in which the fixed core (26) comprises a front annular disc (30), which is connected to the rear barrel and which is mounted in a cylindrical housing (11) in the contactor (10),
the front disc (30) consists of a stack of metal sheets (32), **characterised in that** the front disc (30) comprises at least one peripheral axial groove (58).

2. Contactor (10) according to claim 1, **characterised in that** the metal sheets (32) are fine metal sheets (32) cut on a press.

3. Contactor (10) according to either one of claims 1 and 2, **characterised in that** the metal sheets (32) comprise means of clamping to one another, and means of connection to the rear barrel (26).

4. Contactor (10) according to claim 3, **characterised in that** the means of connecting the metal sheets to the rear barrel (26) comprise a centring hole (44), formed in each of the metal sheets (32), which makes it possible to force-fit the stack of metal sheets (32) on a ring (54) belonging to the rear barrel (28).

5. Contactor (10) according to claim 4, **characterised in that** the axial length of the ring (54) is equal to the thickness of the stack of metal sheets (32), the front end of the ring fitting flush with the front annular face of the front end metal sheets (32_{E}).

6. Contactor (10) according to any of the preceding claims, **characterised in that** the stack of metal sheets (32) comprises a front end metal sheet (32_{E}) comprising a radial lug (62) cut close to the periphery of the front end metal sheet (32_{E}), so as to receive an earthing electrical conductor (60) for the coil (20) and being folded over in order to mechanically lock the conductor (60) on the front end metal sheet (32_{E}).

7. Contactor (10) according to any one of claims 1 to 5, **characterised in that** the stack of metal sheets (32) comprises a front end metal sheet (32_{E}) comprising at least two cut-out toes (64) which extend axially forwards for fixing an electronic card (66), in particular by soldering or brazing.

8. Contactor (10) according to the preceding claim, **characterised in that** the electronic card (66) associated with the toes (64) comprises two apertures (68) intended to have the toes (64) pass through them so that the latter are soldered to the electronic card (66).

9. Contactor (10) according to the preceding claim, **characterised in that** the toes (64) on the front end metal sheet are aligned radially with the groove (58) formed in the stack of metal sheets and **in that** the electronic card (66) comprises two diametrically opposed drillings (70) aligned with the diametrically opposed apertures (68) to allow the passage of the earthing conductor (60).

10. Contactor (10) according to claims 7 to 9, **characterised in that** the front end metal sheet (32_{E}) is tinned in order to facilitate the soldering of the electronic card (66).

11. Contactor (10) according to any one of claims 7 to 10, **characterised in that** the front end metal sheet (32_{E}) comprises, on its edge (72), at least three tips (74) which extend radially outwards, so as to penetrate the material of the cylindrical housing (11) of a casing (12) of the contactor (10) in which the stack is fitted axially in order to provide an electrical contact between the stack of metal sheets (32) and the casing (12).

## Patentansprüche

1. Schütz (10) für einen Kraftfahrzeuganlasser mit einem beweglichen Magnetkern (24), der sich unter der Einwirkung eines durch eine Spule (20) erzeugten Magnetfelds axial verschiebt, und mit einem festen Magnetkern (26), der sich quer zu einem vorderen axialen Ende der Wicklung erstreckt, wobei der feste Kern (26) einen hinteren Schaft (28) umfasst, der in der Spule (20) axial aufgenommen ist und der eine axiale Bohrung (44) enthält, die dazu bestimmt ist, den Durchgang eines beweglichen Kontaktstifts (46) zu ermöglichen, und wobei der feste Kern (26) eine vordere ringförmige Scheibe (30) umfasst, die an den hinteren Schaft (26) angefügt und in eine zylindrische Aufnahme (11) des Schützes (10) eingesetzt ist, wobei die vordere Scheibe (30) aus einem Blechpaket (32) besteht, **dadurch gekennzeichnet, dass** die vordere Scheibe (30) wenigstens eine axiale Umfangsnut (58) umfasst.

2. Schütz (10) nach Anspruch 1, **dadurch gekennzeichnet, dass** die Bleche (32) mit der Presse gestanzte Feinbleche (32) sind.

3. Schütz (10) nach einem der Ansprüche 1 und 2, **dadurch gekennzeichnet, dass** die Bleche (32) Mittel für ihre wechselseitige Falzverbindung und Mittel zur Verbindung mit dem hinteren Schaft (26) umfassen.

4. Schütz (10) nach Anspruch 3, **dadurch gekennzeichnet, dass** die Mittel zur Verbindung der Bleche mit dem hinteren Schaft (26) ein in jedes der Bleche (32) eingearbeitetes Zentrierloch (44) umfassen, das es ermöglicht, das Blechpaket (32) fest auf einem zum hinteren Schaft (28) gehörenden Kranz (54) aufzustecken.

5. Schütz (10) nach Anspruch 4, **dadurch gekennzeichnet, dass** die axiale Länge des Kranzes (54) gleich der Dicke des Blechpakets (32) ist, wobei das vordere Ende des Kranzes bündig mit der vorderen ringförmigen Fläche des vorderen Abschlussbleches (32_{E}) abschließt.

6. Schütz (10) nach einem der vorangehenden Ansprüche, **dadurch gekennzeichnet, dass** das Blechpaket (32) ein vorderes Abschlussblech (32_{E}) mit einem radialen Ansatz (62) umfasst, der in der Nähe des Umfangs des vorderen Abschlussbleches (32_{E}) ausgestanzt ist, um einen elektrischen Masseleiter (60) der Spule (20) aufzunehmen und umgebogen zu werden, um den Leiter (60) am vorderen Abschlussblech (32_{E}) mechanisch zu sichern.

7. Schütz (10) nach einem der Ansprüche 1 bis 5, **dadurch gekennzeichnet, dass** das Blechpaket (32) ein vorderes Abschlussblech (32_{E}) umfasst, das wenigstens zwei ausgestanzte Nasen (64) enthält, die sich zur Befestigung einer elektronischen Karte, insbesondere durch Schweißen oder Löten, axial nach vorn erstrecken.

8. Schütz (10) nach dem vorangehenden Anspruch, **dadurch gekennzeichnet, dass** die mit den Nasen (64) verbundene elektronische Karte (66) zwei Langlöcher (68) enthält, die für den Durchgang der Nasen (64) bestimmt sind, damit diese an der elektronischen Karte (66) angelötet werden.

9. Schütz (10) nach dem vorangehenden Anspruch, **dadurch gekennzeichnet, dass** die Nasen (64) des vorderen Abschlussbleches radial auf die in das Blechpaket eingearbeitete Nut (58) ausgerichtet sind und dass die elektronische Karte (66) zwei diametral gegenüberliegende und auf die diametral gegenüberliegenden Langlöcher (68) ausgerichtete Bohrungen (70) enthält, um den Durchgang des Masseleiters (60) zu ermöglichen.

10. Schütz (10) nach Anspruch 7 bis 9, **dadurch gekennzeichnet, dass** das vordere Abschlussblech (32_{E}) verzinnt ist, um das Anlöten der elektronischen Karte (66) zu vereinfachen.

11. Schütz (10) nach einem der Ansprüche 7 bis 10, **dadurch gekennzeichnet, dass** das vordere Abschlussblech (32_{E}) auf seiner Kante (72) wenigstens drei Spitzen (74) umfasst, die sich radial nach außen erstrecken, um das Material der zylindrischen Aufnahme (11) eines Gehäuses (12) des Schützes (10) zu durchdringen, in die das Blechpaket axial eingesteckt ist, um einen elektrischen Kontakt zwischen dem Blechpaket (32) und dem Gehäuse (12) sicherzustellen.
